# EUROPÄISCHE PATENTSCHRIFT

(11) **EP 0 799 138 B1**
(45) Veröffentlichungstag und Bekanntmachung des Hinweises auf die Patenterteilung: **10.02.1999**
(21) Anmeldenummer: 95936436.5
(22) Anmeldetag: 13.11.1995
(51) Int. Cl.: B42F 5/00

(54) **ALBUMBLATT**
ALBUM PAGE
FEUILLET D'ALBUM

(30) Priorität: 19.12.1994 DE 9420289 U
(43) Veröffentlichungstag der Anmeldung: 08.10.1997
(73) Patentinhaber: Holson GmbH, 52477 Alsdorf (DE)
(72) Erfinder: FRIEDERICHSEN, Christian, D-52249 Eschweiler (DE)
(74) Vertreter: König, Werner, Dipl.-Ing.
(86) Internationale Anmeldenummer: DE9501569
(87) Internationale Veröffentlichungsnummer: WO9619356

(56) Entgegenhaltungen:
- BE-A- 883 989
- DE-A- 2 102 001
- FR-A- 1 017 440
- US-A- 2 284 031
- US-A- 3 581 423
- US-A- 4 704 042

## Beschreibung

Die Erfindung betrifft ein mit mindestens einer Einlegetasche versehenes Albumblatt, das aus einer Unterlage aus festem Material und einer mit der Unterlage verbundenen transparenten Folie besteht und einen in einem Album festlegbaren inneren Längsrand, einen parallel dazu verlaufenden äußeren Längsrand sowie einen oberen und einen unteren Querrand hat.

Derartige Albumblätter werden zu Fotoalben, Münzalben oder sonstigen Alben, Visitenkartenhüllen und ähnlichen Sammelbehältnissen gebunden oder zur Aufnahme in Ringordnern mit Heftlöchern versehen. Die Blätter bestehen aus Karton oder einem ähnlichen geeigneten Material. Die Einlegetaschen werden aus einer transparenten Folie gebildet.

Aus der DE-OS 23 13 146 ist ein mit Taschen versehenes Albumblatt bekannt. Die Taschen sollen nach diesem Vorschlag gebildet werden, indem gefaltete Streifen aus durchsichtiger Folie einmal durch im Karton angebrachte Schlitze hindurchgeführt werden, zum anderen um eine Kante des Kartons herumgelegt werden. An den Längsrändern des Blattes werden Befestigungsstreifen angebracht, mit deren Hilfe die durchsichtigen Streifen auf dem Karton klebend befestigt werden. Die Befestigungsstreifen werden vor dem Aufbringen über Rollen geführt und dadurch gefaltet und dann in der Länge des Albumblattes abgeschnitten.

BE-A-883 989 offenbart ein Albumblatt nach dem Oberbegriff des Anspruchs 1.

Die Lösung hat den Nachteil, daß zum Handhaben der Folienstreifen komplizierte Vorrichtungen benötigt werden. Außerdem können auf diese Art nur Taschen gebildet werden, die vom oberen Rand des Blattes her zu beschicken sind.

Aus dem DE-GM 94 04 489 ist eine weitere Lösung zur Bildung von Einlegetaschen auf Albumblättern bekannt. Hiernach besitzt die transparente Folie die Form einer einseitig offenen Hülle, in die das Trägermaterial eingelegt wird. Zur Festlegung der Folie weist das Trägermaterial Löcher auf, durch die beide Seiten der Folienhülle miteinander verbunden, bevorzugt verschweißt, werden. Die Taschen sollen zur Bindekante des Albumblattes hin offen sein.

Die Lösung hat den Nachteil, daß auch hier mit dem Einbringen der Kartonblätter in die Folienhülle ein technologisch komplizierter Arbeitsgang vorliegt. Zum anderen ist, wie auch im zuvor beschriebenen Fall, keine rollierende Verarbeitung des Kartons, sondern nur eine taktweise Verarbeitung der einzelnen Kartonblätter möglich.

Weitere Nachteile bestehen darin, daß erstens die optische Qualität der Albumblätter infolge der stets sichtbaren Verbindungslöcher im Karton und zum anderen die buchbinderische Qualität infolge der die Außenkanten bedeckenden Folie zu wünschen übrig lassen.

Der Erfindung liegt die Aufgabe zugrunde, ein Albumblatt zu schaffen, daß aus Karton oder einem ähnlichen festen Trägermaterial besteht, welches mit einer transparenten Folie derart verbunden ist, daß sich von der Mitte des Albums her beschickbare Einlegetaschen ergeben. Das Albumblatt soll dabei technologisch einfach herstellbar sein, eine gute buchbinderische Weiterverarbeitung ermöglichen und optisch hohen Ansprüchen genügen. Zur Herstellung soll eine besonders geeignete Technologie angegeben werden.

Die Aufgabe wird bei einem Albumblatt der eingangs genannten Art erfindungsgemäß dadurch gelöst, daß die transparente Folie zumindest auf einer Seite der Unterlage mit dieser am oberen und unteren Querrand sowie am äußeren Längsrand mit einer Klebnaht und ggf. zur Bildung mehrerer Einlegetaschen in Querrichtung mit einer oder mehreren zusätzlichen Klebnähten verbunden ist.

Als Material für die Unterlage wird bevorzugt Karton verwendet.

Als Material für die transparente Folie kann eine Kunststoffolie, bevorzugt eine Polyolefinfolie, verwendet werden.

Die Breite der transparenten Folie ist geringer als die Breite der Unterlage. Dies ist einmal nötig, um eine Bindekante des Albumblattes zu schaffen. Zum anderen kann die Breite der transparenten Folie so gehalten sein, daß an der Innenseite des Albumblattes eine Leiste verbleibt, die zur Beschriftung und Gestaltung des Albums dienen soll.

Um zum bequemen Einlegen des Sammelgutes, z.B. Fotos, ein Anheben des Randes der transparenten Folie zu ermöglichen, kann in bevorzugter Weise vorgesehen sein, daß die Klebnähte am oberen und untere Querrand vom äußeren Längsrand ausgehen und ihre Länge geringer ist als die Breite der Folie.

Zusätzlich oder alternativ dazu kann bevorzugt vorgesehen sein, daß die zusätzlichen Klebnähte vom äußeren Längsrand ausgehen und ihre Länge geringer ist als die der an den Querrändern befindlichen Klebnähte.

Nach einer bevorzugten Ausführungsform der Erfindung kann die Klebnaht am äußeren Längsrand mit Hilfe eines zusätzlichen, um den Längsrand herumgelegten, allseitig verklebten Einfaßbandes realisiert sein.

In bevorzugter Weise wird auf beiden Seiten der Unterlage mindestens eine Einlegetaschen gebildet.

Die Klebnähte an den Rändern des Kartonblattes setzen in bevorzugter Weise unmittelbar an der Blattkante an. An den Rändern des Albumblattes ist somit kein Hinterfa ssen der Folie möglich. Ein unbeabsichtigtes Abziehen der Folie ist damit unmöglich gemacht. Außerdem wird eine hohe optische Qualität des Albumblattes erreicht.

Das so gebildete Albumblatt hat sehr saubere und gleichmäßige Kanten. Gebunden besitzt ein mit diesem Albumblättern gefertigtes Album sowohl im geöffneten als auch in geschlossenem Zustand eine hohe optische Qualität. Dies gilt insbesondere für ein Albumblatt, daß an seinem Längsrand mit einem Einfaßband versehen worden ist.

Ein erfindungsgemäßes Verfahren zum Aufbringen eines einseitig mit einer selbstklebenden Schicht versehenen Einfaßbandes zur Bildung eines eines Albumblattes besteht in den folgenden Schritten:

Das Einfaßband wird von einer Vorratsrolle abgezogen, über Umkehr- Zentrier- und Führungsrollen unter den Rand einer ablaufenden, die Unterlage bildenden Endlos-Kartonbahn geführt, die zuvor mittels quer zu ihrer Transportrichtung verlaufenden Klebnähten ein- oder beidseitig mit einer Folie beklebt wurde, und zu einem Teil seiner Breite mit dem Rand der Karton/Folien-Bahn einseitig verklebt. Darauf wird mittels eines Formteiles, das am Rand der Karton/Folien-Bahn anliegt, der über die Karton/Folien-Bahn überstehende Rand des Einfaßbandes um 180° auf die andere Seite der Karton/Folien-Bahn verdreht und auch mit dieser Seite der Karton/Folien-Bahn verklebt. Abschließend wird die Karton/Folien-Bahn in einzelne Albumblätter zerschnitten.

In bevorzugter Weise erfolgt der Abzug des Einfaßbandes von einer Vorratsrolle über die Mitnahme durch die Karton/Folien-Bahn. Weder die Vorratsrolle noch die Rollen, über die das Einfaßband geführt wird, haben somit einen Antrieb. Das Einfaßband ist auf der Vorratsrolle in großer Länge spiralförmig aufgewickelt.

Zur Durchführung des Verfahrens dient erfindungsgemäß eine Vorrichtung, bei der an quer zur Transportrichtung der Karton/Folien-Bahn angeordneten Schienen eine parallel zur Ebene der Karton/Folien-Bahn und in Richtung auf die Karton/Folien-Bahn mit einer Kraft belasteter Andrucktisch linear beweglich führbar ist, der ein Formteil zum Umlegen des von einer Abzieh- und Zuführeinrichtung kommenden Einfaßbandes und eine Führungsrolle für das Einfaßband trägt, wobei das Formteil zwischen einer ersten und einer zweiten Andruckrolle positioniert ist, die mit einem Maschinengestell in fester Verbindung stehen und die jeweils auf den Rand der über den Andrucktisch geführten Karton/Folien-Bahn einwirken.

In vorteilhafter Weise werden die Andruckrollen von einem an den Schienen einstellbar befestigten Grundtisch getragen.

Die Karton/Folien-Bahn läuft direkt über den Andrucktisch. Sie wird zwischen dem Andrucktisch und den Andruckrollen hindurchgeführt und nimmt den Andrucktisch bei kleinen seitlichen Bahnbewegungen über das Formteil mit. Die auf den Andrucktisch ausgeübte Kraft wird hierzu beispielsweise durch ein Zuggewicht aufgebracht, das über ein Seil und eine Seilrolle an dem Andrucktisch angelenkt ist. Zusätzlich oder alternativ dazu kann der Andrucktisch gegenüber dem Maschinengestell in beiden Richtungen federnd abgestützt sein.

Das Formteil bildet zusammen mit dem Andrucktisch einen Schlitz, der in Transportrichtung der Karton/Folien-Bahn eine abnehmende Breite hat und so ausgearbeitet ist, daß der anfangs über die Karton/Folien-Bahn überstehende Rand des Einfaßbandes schraubenförmig um 180° um den Rand der Karton/Folien-Bahn herumgelegt wird.

Das hat in Verbindung mit der schwimmenden Lagerung des Formteils gegenüber bekannten Lösungen, bei denen das Band über Düsen oder Rollen vor dem Aufbringen in eine U-Form gefaltet wird, den Vorteil, daß das Einfaßband ohne Hohlräume zu bilden immer satt an der Kante des Albumblattes anliegt und die Faltung immer streng in der Mitte bzw. im beabsichtigten Bereich des Einfaßbandes verläuft.

Die Abzieh- und Zuführeinrichtung für das Einfaßband wird bevorzugt so ausgeführt, daß sie aus einer ersten Umlenkrolle aufgebaut ist, die mit ihrem Eigengewicht unmittelbar auf der Vorratsrolle aufliegt sowie aus einer zweiten Umlenkrolle, die mit ihrem Eigengewicht auf die erste Umlenkrolle einwirkt, wobei beide Umlenkrollen in einer schlitzförmigen Führung vertikal beweglich geführt sind und daß das Einfaßband zuerst um die Unterseite der ersten Umlenkrolle herum, zwischen beiden Umlenkrollen hindurch und um die zweite Umlenkrolle herumgeführt ist.

Da die Klebkraft des Einfaßbandes zu überwinden ist, ist es angebracht, daß die erste Umlenkrolle eine glatte und die zweite Umlenkrolle eine geriffelte oder gekordelte Oberfläche aufweist.

Die Vorratsrolle ist eine Großrolle, auf der das Einfaßband in großer Länge spiralförmig aufgewickelt ist. Das Einfaßband muß deshalb nach dem Passieren der Umlenkrollen über eine Zentrierrolle geführt werden.

Die Erfindung soll nachstehend anhand von Ausführungsbeispielen näher erläutert werden. In den zugehörigen Zeichnungen zeigen:
- Fig. 1: Ein erfindungsgemäß gestaltetes Albumblatt mit zwei Einlegetaschen,
- Fig. 2: eine zweite Variante des erfindungsgemäßen Albumblattes,
- Fig. 3: ein erfindungsgemäßes Albumblatt mit einem Einfaßband im Zuge seiner Herstellung,
- Fig. 4: die Abzieh- und Zuführeinrichtung für das Einfaßband in einer Seitenansicht,
- Fig. 5: die Abzieh- und Zuführeinrichtung für das Einfaßband in einer perspektivischen Ansicht,
- Fig. 6: die Draufsicht auf eine Einrichtung zum Aufbringen eines Einfaßbandes,
- Fig. 7: einen Schnitt durch die Einrichtung gemäß Fig. 6 entlang der Linie A-C,
- Fig. 8: das erfindungsgemäße Formteil zum Umlegen des Einfaßbandes in Vorderansicht,
- Fig. 9: das erfindungsgemäße Formteil zum Umlegen des Einfaßbandes in Draufsicht und
- Fig. 10 - Fig. 14: die einzelnen Schritte beim Aufbringen des Einfaßbandes auf den Rand des Albumblattes.

Die Einlegetaschen 1 des in Fig. 1 gezeigten Albumblattes dienen beispielsweise zur Aufnahme je eines Fotos. Die transparente Folie 2 ist auf dem Kartonblatt 3 durch Klebnähte 4 am oberen und unteren Querrand sowie durch eine Klebnaht 5 am äußeren Längsrand befestigt. Zur Bildung von zwei Einlegetaschen 1 ist eine weitere Klebnaht 6 in Querrichtung vorgesehen. Das Einlegen der Fotos erfolgt von der Mitte des Albums her.

Die Klebnaht 6 ist kürzer ausgeführt als die Klebnähte 4 und erstreckt sich somit nicht über die gesamte Breite der Folie 3. Auf diese Weise wird ein bequemes Anheben des Folienrandes ermöglicht und ein Einstecken der Fotos in die Einlegetaschen 1 erleichtert.

Die Breite der transparenten Folie 2 ist so gehalten, daß zum inneren Rand des Albumblattes hin eine Beschriftungsleiste 7 entsteht.

Zweckmäßigerweise werden auf beiden Seiten des Albumblattes Einlegetaschen 1 angeordnet, wobei jeweils zur Mitte des Albums hin eine Beschriftungsleiste 7 frei bleibt.

Die Klebnähte 4 und 5 setzen unmittelbar an der Kante des Albumblattes 3 an. Ein Hinterfassen der Folie an den Rändern des Albumblattes, das ein unbeabsichtigtes Abziehen der Folie zur Folge haben könnte, wird somit verhindert.

Fig. 2 zeigt eine Variante des erfindungsgemäßen Albumblattes, bei dem nicht nur die Länge der mittleren Klebnaht 6, sondern auch die Länge der Klebnähte 4 am oberen und unteren Querrand des Albumblattes geringer gehalten ist als die Breite der Folie 2. So wird auch an den Rändern des Albumblattes ein Anheben des Folienrandes ermöglicht und somit die Gefahr des Ablösens der Folie 2 von den Klebnähten 4 beim Einstecken von Fotos weiter verringert.

Eine von der Optik und Handhabbarkeit besonders bevorzugte Ausführungsform ergibt sich, wenn die Klebnaht 5 am äußeren Längsrand durch ein Einfaßband realisiert wird, das um den Längsrand des Albumblattes herumgelegt wird.

Fig. 3 zeigt eine Karton/Folien-Bahn 8 vor der Vereinzelung zu Albumblättern, die mit einem derartigen Einfaßband 9 versehen wird. Eine endlose Kartonbahn ist über die Klebnähte 4 und 6 bereits mit einer Folie 2 verbunden. Die Vereinzelung der Karton/Folien-Bahn 8 erfolgt nach dem Aufbringen des Einfaßbandes 9. Der Schnitt verläuft hierbei jeweils mittig durch die Klebnaht 4, so daß diese Stellen später den oberen und unteren Querrand der Albumblätter bilden. Der Pfeil deutet die Transportrichtung der Karton/Folien-Bahn 8 an.

Fig. 4 zeigt eine Abzieh- und Zuführeinrichtung für das Einfaßband 9. Das Einfaßband 9 befindet sich auf einer drehbar gelagerten Vorratsrolle 10. Auf der zur Vorratsrolle 10 zeigenden Seite ist das z. B. aus Kunststoff (PVC, Polyester, Polypropylen) gefertigte Einfaßband mit einer selbstklebenden Klebschicht 11 versehen.

Die Abziehvorrichtung für das Einfaßband 9 besteht aus zwei Umlenkrollen 12,13 gleicher Breite wie die Vorratsrolle. Sie sind in leichtgängigen Kugellagern 14 gelagert und in vertikal angeordneten Schlitzen 15 einer Führungsleiste 16 geführt, so daß sie ständig mit ihrem Eigengewicht aufeinander und auf der Vorratsrolle 10 aufliegen. Die erste Umlenkrolle 12 ist mit einer glatten, die zweite Umlenkrolle 13 mit einer geriffelten Oberfläche ausgeführt. Das Einfaßband 9 wird, beginnend an dem Auflagepunkt der ersten Umlenkrolle 12 auf der Vorratsrolle 10, um die erste Umlenkrolle 12 herumgeführt, um anschließend zwischen beiden Umlenkrollen 12,13 hindurch und um die zweite Umlenkrolle 13 herumgeführt zu werden. Durch diese Anordnung der Umlenkrollen wird gewährleistet, daß das Einfaßband 9 immer im gleichen Abzugswinkel von der Vorratsrolle 10 abgezogen wird. Der gleichbleibende Abzugswinkel einerseits und die gleichbleibende Belastung des Einfaßbandes 9 durch das Gewicht der Umlenkrollen 12,13 andererseits führen einmal zu einer konstanten, von der Abzugsgeschwindigkeit unabhängigen Zugkraft im Einfaßband 9, zum anderen verhindern sie ein Nachlaufen der Vorratsrolle 10 bei geringer werdender Bandgeschwindigkeit oder Bandstop.

Nach dem Passieren der Umlenkrollen 12,13 wird das Einfaßband 9, hier zunächst über eine Führungsrolle 17, mittels einer Zentrierrolle 18 zentriert und über mindestens eine weitere Führungsrolle 19 an den Rand der in der Zeichnung nicht gezeigten Karton/Folien-Bahn 8 geführt.

Fig. 5 zeigt die Abzieh- und Zuführeinrichtung noch einmal in perspektivischer Ansicht.

Den weiteren Verfahrensablauf zeigt Fig. 6. Das unter die Karton/Folien-Bahn 8 geführte Einfaßband 9 wird zunächst zur Hälfte an den Rand der Karton/Folien-Bahn 8 gelegt und an diesen angedrückt. Die zweite Hälfte des Einfaßbandes 9 steht jetzt noch mit seiner offenen Klebschicht 11 über den Rand der Karton/Folien-Bahn 8 über. Anschließend wird dieser überstehende Rand des Einfaßbandes 9 mittels eines Formteils 20 um 180° auf die Oberseite der Karton/Folien-Bahn 8 umgelegt und dort mit der Folie und dem Kartonrand verklebt.

Die Einrichtung hierzu besteht aus einem Grundtisch 21 und einem quer zur Karton/Folien-Bahn 8 beweglich geführten Andrucktisch 22. Der Andrucktisch 22 trägt das Formteil 20 zum Umlegen des Einfaßbandes 9 und eine Führungsrolle 23 auf der Seite, an der das Einfaßband 9 und die Karton/Folien-Bahn 8 zugeführt werden. Die Position der Führungsrolle 23 ist durch ein Gewinde gegenüber der Karton/Folien-Bahn 8 leicht verstellbar.

Zu beiden Seiten des Formteils 20 sind in Richtung des Bandverlaufes Andruckrollen 24, 25 angeordnet die zunächst die Unterseite der Karton/Folien-Bahn 8 und nach dem Umlegen des Einfaßbandes 9 auch die Oberseite der Karton/Folien-Bahn mit dem Einfaßband 9 verbinden. Die Andruckrollen 24, 25 sind im Grundtisch 21 fest gelagert.

Da sich ein geringes seitliches Ausweichen der Karton/Folien-Bahn 8 nicht vermeiden läßt, andererseits das Einfaßband 9 erstens ohne eine Hohlraumbildung am Rand der Karton/Folien-Bahn anliegen soll und zweitens die Knickkannte des Einfaßbandes 9 im vorliegenden Ausführungsbeispiel in dessen Mitte verlaufen soll, um so das Einfaßband auf beiden Seiten der Karton/Folien-Bahn in gleichbleibender Breite aufzukleben, wird der Andrucktisch 22 über Federn 26 und/oder über ein Gewicht mit einer Kraft beaufschlagt, die den Andrucktisch 22 und damit das Formteil 20 stets an den Rand der Karton/Folien-Bahn 8 andrückt.

Bei einem seitlichen Ausweichen der Karton/Folien-Bahn 8 in Richtung auf das Formteil 20 wird so der Andrucktisch 22 einschließlich Formteil 20 und Führungsrolle 23 mitgenommen. Bei einem seitlichen Ausweichen in der entgegengesetzten Richtung folgt der Andrucktisch 22 der Bewegung aufgrund seiner Andruckkraft.

Das Formteil 20 umfaßt den Rand der Karton/Folien-Bahn 8 und bildet mit dem Andrucktisch 22 einen u-förmigen Schlitz, wobei dieser Schlitz so ausgeformt ist, daß der über die Karton/Folien-Bahn überstehende Teil des Einfaßbandes 9 schraubenförmig umgelegt wird.

Fig. 7 zeigt die Einrichtung im Schnitt entlang der Linie A-C und macht die übereinander angeordneten Tische deutlich. Der Grundtisch 21 ist zum Justieren beweglich gelagert, wird aber währed des Betriebes durch eine hier nicht gezeigte Feststellvorrichtung festgelegt. Der Andrucktisch 22 ist gegenüber dem Grundtisch 21 leicht beweglich gelagert und mit einer Andruckkraft in Richtung auf den Rand der Karton/Folien-Bahn 8 beaufschlagt, so daß das Formteil 20 stets am Rand der Karton/Folien-Bahn anliegt.

Die Fig. 8 und 9 zeigen das Formteil 20 in vergrößerter Ansicht. Das bereits an der Unterseite der Karton/Folien-Bahn 8 zu seiner Hälfte aufgebrachte Einfaßband 9 läuft an der bogenförmig ausgekehlten Einlaufkante 27 des Formteils 20 ein und wird in diesem Bereich nach oben umgebogen. so daß es im Winkel von 90° zur Karton/Folien-Bahn 8 in den Umlegebereich 28 gelangt. Der Umlegebereich 28 bildet zusammen mit dem Andrucktisch 22, auf dem das Formteil 20 befestigt ist, durch seinen keilförmigen Überstand 29 einen u-förmigen Schlitz, in dessen sich in Transportrichtung verengendem Verlauf das Einfaßband 9 um die Kante der Karton/Folien-Bahn herumgebogen wird.

Die Fig. 10 - 14 zeigen die dabei ablaufenden Schritte noch einmal im Detail.

Im Schritt 1 wird das Einfaßband 9 mittels der Führungsrolle 23 unter den Rand der Karton/Folien-Bahn 8 gebracht. Im Schritt 2 erfolgt durch die Andruckrolle 24 die Verklebung des Einfaßbandes 9 mit der Unterseite der Karton/Folien-Bahn 8. Gleichzeitig läuft der über die Karton/Folien-Bahn 8 überstehende Rand des Einfaßbandes 9 in die Einlaufkante 27 des Formteils 20 ein. Im Schritt 3 hat das Einfaßband 9 den Bereich der Einlaufkante 27 passiert und läuft nun in den Umlegebereich 28 ein, in dem im Schritt 4 das Umlegen um die Kante der Karton/Folien-Bahn 8 erfolgt. Der Endschritt ist schließlich das Andrücken des Einfaßbandes 9 auf die Oberseite der Karton/Folien-Bahn 8 mittels der Andruckrolle 25.

Abschließend muß die Karton/Folienbahn 8 nur noch zu einzelnen Albumblättern geschnitten werden.

## Patentansprüche

1. Mit mindestens einer Einlegetasche versehenes Albumblatt, das aus einer Unterlage aus festem Material und einer mit der Unterlage verbundenen transparenten Folie besteht und einen in einem Album festlegbaren inneren Längsrand, einen parallel dazu verlaufenden äußeren Längsrand sowie einen oberen und einen unteren Querrand hat, **dadurch gekennzeichnet,** daß die transparente Folie (2) zumindest auf einer Seite der Unterlage (3) mit dieser am oberen und unteren Querrand sowie am äußeren Längsrand mit einer Klebnaht (4;5) und ggf. zur Bildung mehrerer Einlegetaschen (1) in Querrichtung mit einer oder mehreren zusätzlichen Klebnähten (6) verbunden ist.

2. Albumblatt nach Anspruch 1, dadurch gekennzeichnet, daß die Unterlage (3) aus Karton gefertigt ist.

3. Albumblatt nach einem der vorangegangenen Ansprüche, dadurch gekennzeichnet, daß die transparente Folie (2) eine Kunststoffolie ist.

4. Albumblatt nach Anspruch 3, dadurch gekennzeichnet, daß die transparente Folie (2) aus Polyolefin besteht.

5. Albumblatt nach einem der vorangegangenen Ansprüche, dadurch gekennzeichnet, daß die Breite der transparenten Folie (2) geringer ist als die Breite der Unterlage (3).

6. Albumblatt nach einem der vorangegangenen Ansprüche, dadurch gekennzeichnet, daß die Klebnähte (4) am oberen und unteren Querrand vom äußeren Längsrand ausgehen und ihre Länge geringer ist als die Breite der transparenten Folie (2).

7. Albumblatt nach einem der vorangegangenen Ansprüche, dadurch gekennzeichnet, daß die zusätzlichen Klebnähte (6) vom äußeren Längsrand ausgehen und ihre Länge geringer ist als die der an den Querrändern befindlichen Klebnähte (4).

8. Albumblatt nach einem der vorangegangenen Ansprüche, dadurch gekennzeichnet, daß die Klebnaht (5) am äußeren Längsrand mit Hilfe eines zusätzlichen, um den Längsrand herumgelegten, allseitig verklebten Einfaßbandes (9) realisiert ist.

9. Albumblatt nach einem der vorangegangenen Ansprüche, dadurch gekennzeichnet, daß die an den Rändern der Unterlage (3) angeordneten Klebnähte (4;5) unmittelbar an der Blattkante ansetzen.

10. Verfahren zum Aufbringen eines einseitig mit einer selbstklebenden Schicht versehenen Einfaßbandes zur Bildung eines Albumblattes nach Anspruch 8, dadurch gekennzeichnet, daß das Einfaßband von einer Vorratsrolle abgezogen, über Umkehr- Zentrier- und Führungsrollen unter den Rand einer ablaufenden, die Unterlage bildenden Endlos-Kartonbahn geführt wird, die zuvor mittels quer zu ihrer Transportrichtung verlaufenden Klebnähten ein- oder beidseitig mit einer Folie beklebt wurde, zu einem Teil seiner Breite mit dem Rand der Karton/Folien-Bahn einseitig verklebt wird, worauf mittels eines Formteiles, das am Rand der Karton/Folien-Bahn anliegt, der über die Karton/Folien-Bahn überstehende Rand des Einfaßbandes um 180° auf die andere Seite der Karton/Folien-Bahn verdreht und auch mit dieser Seite der Karton/Folien-Bahn verklebt und die Karton/Folien-Bahn in einzelne Albumblätter zerschnitten wird.

11. Verfahren nach Anspruch 10, dadurch gekennzeichnet, daß der Abzug des Einfaßbandes von der Vorratsrolle über die Mitnahme durch die Karton/Folien-Bahn erfolgt.

12. Einrichtung zur Durchführung des Verfahrens nach Anspruch 10, dadurch gekennzeichnet, daß an quer zur Transportrichtung der Karton/Folien-Bahn (8) angeordneten Schienen eine parallel zur Ebene der Karton/Folien-Bahn (8) und in Richtung auf die Karton/Folien-Bahn (8) mit einer Kraft belasteter Andrucktisch (22) linear beweglich führbar ist, der ein Formteil (20) zum Umlegen des von einer Abzieh- und Zuführeinrichtung kommenden Einfaßbandes (9) und eine Führungsrolle (23) für das Einfaßband (9) trägt, wobei das Formteil (20) zwischen einer ersten und einer zweiten Andruckrolle (24; 25) positioniert ist, die mit einem Maschinengestell in fester Verbindung stehen und die jeweils auf den Rand der über den Andrucktisch (22) geführten Karton/Folien-Bahn (8) einwirken.

13. Einrichtung nach Anspruch 12, dadurch gekennzeichnet, daß die Andruckrollen (24; 25) von einem an den Schienen einstellbar befestigten Grundtisch (21) getragen werden.

14. Einrichtung nach Anspruch 12 oder 13, dadurch gekennzeichnet, daß der Andrucktisch (22) mit einem Zuggewicht belastet ist.

15. Einrichtung nach einem der Ansprüche 12 bis 14, dadurch gekennzeichnet, daß der Andrucktisch (22) gegenüber dem Maschinengestell in beiden Richtungen federnd abgestützt ist.

16. Einrichtung nach einem der Ansprüche 12 bis 15, dadurch gekennzeichnet, daß das Formteil (20) mit dem Andrucktisch (22) einen Schlitz bildet, der in Transportrichtung der Karton/Folien-Bahn (8) eine abnehmende Breite hat und so ausgearbeitet ist, daß der anfangs über die Karton/Folien-Bahn (8) überstehende Rand des Einfaßbandes (9) schraubenförmig um 180° um den Rand der Karton/Folien-Bahn (8) herumgelegt wird.

17. Einrichtung nach Anspruch 12, dadurch gekennzeichnet, daß die Abzieh- und Zuführeinrichtung aus einer ersten Umlenkrolle (12) aufgebaut ist, die mit ihrem Eigengewicht unmittelbar auf der Vorratsrolle (10) aufliegt sowie aus einer zweiten Umlenkrolle (13), die mit ihrem Eigengewicht auf die erste Umlenkrolle (12) einwirkt, wobei beide Umlenkrollen (12; 13) in einer schlitzförmigen Führung (15) vertikal beweglich geführt sind und daß das Einfaßband (9) zuerst um die Unterseite der ersten Umlenkrolle (12) herum, zwischen beiden Umlenkrollen (12; 13) hindurch und um die zweite Umlenkrolle (13) herumgeführt ist.

18. Einrichtung nach Anspruch 17, dadurch gekennzeichnet, daß die erste Umlenkrolle (12) eine glatte und die zweite Umlenkrolle (13) eine geriffelte oder gekordelte Oberfläche hat.

19. Einrichtung nach Anspruch 17 oder 18, dadurch gekennzeichnet, daß das Einfaßband (9) nach dem Passieren der Umlenkrollen (12; 13) über eine Zentrierrolle 18) geführt ist.

## Claims

1. An album leaf with at least one insert pouch attached, comprising a solid material base leaf with a layer of transparent plastic attached, an inner longitudinal edge which can be secured in place in an album, an outer longitudinal edge which is parallel to this, and a transverse edge at the top and at the bottom **characterised in that** the transparent plastic (2) is connected on at least one side of the base material (3) to same along the upper and lower transverse edges and along the outer longitudinal edge by way of an adhesive seam (4;5) and, where necessary, by way of one or more additional adhesive seams (6) in a transverse direction in order to form a number of insert pouches (1).

2. Album leaf in accordance with claim 1, characterised in that the base material (3) is made from cardboard.

3. Album leaf in accordance with one of the foregoing claims, characterised in that the transparent film (2) is a film of plastic.

4. Album leaf in accordance with claim 3, characterised in that the transparent film (2) is made of polyolefine.

5. Album leaf in accordance with one of the foregoing claims, characterised in that the transparent plastic film (2) is narrower than the base material (3).

6. Album leaf in accordance with one of the foregoing claims, characterised in that the adhesive seams (4) along the upper and lower transverse edges extend from the outer longitudinal edge and are shorter than the width of the transparent plastic film (2).

7. Album leaf in accordance with one of the foregoing claims, characterised in that the additional adhesive seams (6) extend from the outer longitudinal edge and are shorter than the adhesive seams located along the transverse edges.

8. Album leaf in accordance with one of the foregoing claims, characterised in that the adhesive seam (5) on the outside longitudinal edge is achieved with the aid of an additional covering (9) which is stuck on either side of the base material and which is bent around the longitudinal edge.

9. Album leaf in accordance with one of the foregoing claims, characterised in that the adhesive seams (4;5) arranged at the edges of the base material (3) are directly adjacent to the edge of the leaf.

10. Process for attaching a covering with a self-adhesive layer on one side in order to form an album leaf in accordance with claim 8, characterised in that the self-adhesive covering is drawn off a supply roll, conducted along reverse, centring and guiding rollers under the edge of a continuous belt of cardboard, forming the base material, to which plastic film has been stuck beforehand on either one or both sides by means of adhesive seams running transverse to its direction of transport and stuck on one side to the edge of the cardboard/plastic belt at one part along its width, a preform, which is located at the edge of the cardboard/plastic belt, serves to turn the edge of the self-adhesive covering projecting out from the cardboard/plastic belt around an angle of 180° onto the other side of the cardboard/plastic belt and also stick it to this side of the cardboard/plastic belt, and the cardboard/plastic belt is then cut to form individual album leaves.

11. Process in accordance with claim 10, characterised in that the self-adhesive covering is drawn off the supply roll via the catching action of the cardboard/plastic belt.

12. Device for performing the process in accordance with claim 10, characterised in that a force-bearing, contact pressure table (22) can be guided in a linear movement along rails which are arranged transverse to the direction of transport of the cardboard/plastic belt (8), whereby the said table (22) runs parallel to the level of and in the direction of the cardboard/plastic belt (8), bearing a preform (20) for bending the self-adhesive covering (9) coming from a draw-off and supply device and a guide roller (23) for the self-adhesive covering (9), whereby the preform (20) is located between first and second pressure rollers (24;25), which are secured firmly to a machine frame and which each have an effect on the edges of the cardboard/plastic belt (8) conducted over the contact pressure table (22).

13. Device in accordance with claim 12, characterised in that the pressure rollers (24;25) are borne by a base table (21) which is attached to the rails in such a manner that it can be adjusted.

14. Device in accordance with claims 12 or 13, characterised in that there is a tension weight acting on the contact pressure table (22).

15. Device in accordance with one of claims 12 to 14, characterised in that the contact pressure table (22) is spring-mounted against the frame of the machine in both directions.

16. Device in accordance with one of claims 12 to 15, characterised in that the preform (20), combined with the contact pressure table (22), forms a slit which decreases in width in the direction in which the cardboard/plastic belt (8) is transported and is designed in such a manner that the edge of the self-adhesive covering (9) initially projecting beyond the cardboard/plastic belt (8) is bent in a helical manner through an angle of 180° around the edge of the cardboard/plastic belt (8).

17. Device in accordance with claim 12, characterised in that the draw-off and supply device comprises a first reverse roller (12), with its weight resting directly on the supply roll (10), and a second reverse roller (13), with its weight acting on the first reverse roller (12), whereby both reverse rollers (12;13) are moved vertically within a slit-type guiding mechanism (15) and that the self-adhesive covering (9) first of all passes around the underside of the first reverse roller (12), then between the two reverse rollers (12;13) and around the second reverse roller (13).

18. Device in accordance with claim 17, characterised in that the first reverse roller (12) has a smooth surface and the second reverse roller (13) has a grooved or knurled surface.

19. Device in accordance with claims 17 or 18, characterised in that the self-adhesive covering (9) is conducted via a centring roller (18) after passing the reverse rollers (12;13).

## Revendications

1. Feuillet d'album pourvu d'au moins une pochette d'insertion, se composant d'un support en matériau rigide et d'une feuille transparente connectée au support, et ayant un bord longitudinal interne pouvant être fixé dans un album, un bord longitudinal extérieur s'étendant parallèlement à celui-ci, ainsi que des bords transversaux supérieur et inférieur, caractérisé en ce que la feuille transparente (2) est reliée au moins d'un côté du support (3) avec celui-ci aux bords transversaux supérieur et inférieur ainsi qu'au bord longitudinal extérieur avec un cordon d'adhésif (4; 5) et le cas échéant pour former plusieurs pochettes d'insertion (1) dans la direction transversale avec un ou plusieurs cordons d'adhésif (6) supplémentaires.

2. Feuillet d'album selon la revendication 1, caractérisé en ce que le support (3) est fabriqué en carton.

3. Feuillet d'album selon l'une quelconque des revendications précédentes, caractérisé en ce que la feuille transparente (2) est une feuille de plastique.

4. Feuillet d'album selon la revendication 3, caractérisé en ce que la feuille transparente (2) se compose de polyoléfine.

5. Feuillet d'album selon l'une quelconque des revendications précédentes, caractérisé en ce que la largeur de la feuille transparente (2) est plus petite que la largeur du support (3).

6. Feuillet d'album selon l'une quelconque des revendications précédentes, caractérisé en ce que les cordons d'adhésif (4) partent des bords transversaux supérieur et inférieur et en ce que leur longueur est plus petite que la largeur de la feuille transparente (2).

7. Feuillet d'album selon l'une quelconque des revendications précédentes, caractérisé en ce que les cordons d'adhésif supplémentaires (6) partent du bord longitudinal extérieur et en ce que leur longueur est plus petite que celle des cordons d'adhésif (4) se trouvant au niveau des bords transversaux.

8. Feuillet d'album selon l'une quelconque des revendications précédentes, caractérisé en ce que le cordon d'adhésif (5) est réalisé au niveau du bord longitudinal extérieur à l'aide d'une bande bordeuse supplémentaire (9), appliquée autour du bord longitudinal, et enduite de colle de tous les côtés.

9. Feuillet d'album selon l'une quelconque des revendications précédentes, caractérisé en ce que les cordons d'adhésif (4; 5) sur les bords du support (3) sont appliqués directement sur l'arête du feuillet.

10. Procédé pour appliquer une bande bordeuse pourvue d'un côté d'une couche auto-adhésive en vue de former un feuillet d'album selon la revendication 8, caractérisé en ce que la bande bordeuse est déroulée d'un rouleau de stockage, guidée sur des rouleaux de retournement, centrage et guidage, sous le bord d'une bande de carton continue en mouvement constituant le support, ayant été auparavant collée au moyen de cordons d'adhésif s'étendant transversalement à sa direction de transport, d'un ou des deux côtés, à une feuille, et est collée sur une partie de sa largeur d'un côté au bord de la bande de carton/feuille, puis, au moyen d'une pièce profilée, qui s'applique contre le bord de la bande de carton/feuille, le bord de la bande bordeuse qui dépasse de la bande de carton/feuille est replié de 180° sur l'autre côté de la bande de carton/feuille et est également collé à ce côté de la bande de carton/feuille et la bande de carton/feuille est découpée en feuillets d'album individuels.

11. Procédé selon la revendication 10, caractérisé en ce que le déroulement de la bande bordeuse depuis le rouleau de stockage s'effectue par le biais de l'entraînement par la bande de carton/feuille.

12. Dispositif de mise en oeuvre du procédé selon la revendication 10, caractérisé en ce qu'une table presseuse (22) chargée par une force parallèlement au plan de la bande de carton/feuille (8) et dans le sens de la bande de carton/feuille (8) est capable d'être guidée en mouvement linéaire sur des rails disposés transversalement à la direction de transport de la bande de carton/feuille (8), cette table portant une pièce profilée (20) destinée à replier la bande bordeuse (9) provenant d'un dispositif de déroulement et d'alimentation, et un rouleau de guidage (23) pour la bande bordeuse (23), la pièce profilée (20) étant positionnée entre un premier et un deuxième rouleaux presseurs (24; 25), qui sont fixés fermement à un bâti de machine et qui agissent respectivement sur le bord de la bande de carton/feuille (8) guidée sur la table presseuse (22).

13. Dispositif selon la revendication 12, caractérisé en ce que les rouleaux presseurs (24; 25) sont portés par une table de base (21) fixée de manière ajustable sur les rails.

14. Dispositif selon la revendication 12 ou 13, caractérisé en ce que la table presseuse (22) est chargée avec un poids de traction.

15. Dispositif selon l'une quelconque des revendications 12 à 14, caractérisé en ce que la table presseuse (22) est supportée à ressort danse les deux directions par rapport au bâti de la machine.

16. Dispositif selon l'une quelconque des revendications 12 à 15, caractérisé en ce que la pièce profilée (20) constitue, conjointement avec la table presseuse (22), une fente, qui a une largeur décroissante dans la direction de transport de la bande de carton/feuille (8), et qui est conçue de telle sorte que le bord de la bande bordeuse (9) dépassant initialement de la bande de carton/feuille (8) soit replié de manière hélicoïdale de 180° autour du bord de la bande de carton/feuille (8).

17. Dispositif selon la revendication 12, caractérisé en ce que le dispositif de déroulement et d'alimentation de la bande bordeuse est réalisé à partir d'un premier rouleau de retournement (12) qui s'applique, sous l'effet de son propre poids, directement sur le rouleau de stockage (10), ainsi que d'un deuxième rouleau de retournement (13) qui agit, sous l'effet de son propre poids, sur le premier rouleau de retournement (12), les deux rouleaux de retournement (12; 13) étant guidés de manière mobile verticalement dans un guide (12) en forme de fente, et en ce que la bande bordeuse (9) est guidéé tout d'abord autour de la face inférieure du premier rouleau de retournement (12), entre les deux rouleaux de retournement (12; 13), puis autour du deuxième rouleau de retournement (13).

18. Dispositif selon la revendication 17, caractérisé en ce que le premier rouleau de retournement (12) a une surface lisse et le deuxième rouleau de retournement (13) a une surface cannelée ou moletée croisée.

19. Dispositif selon la revendication 17 ou 18, caractérisé en ce que la bande bordeuse (9) est guidée sur un rouleau de centrage (18) après être passé par les rouleaux de retournement (12; 13).
